# EUROPÄISCHE PATENTSCHRIFT

(11) **EP 1 321 252 B1**
(45) Veröffentlichungstag und Bekanntmachung des Hinweises auf die Patenterteilung: **26.04.2006**
(21) Anmeldenummer: 02026485.9
(22) Anmeldetag: 28.11.2002
(51) Int. Cl.: B27B 31/00, B27B 27/04, B27B 5/075, B23D 47/04

(54) **Anschlagvorrichtung für Plattenaufteilsägen**
Pusher/stop arrangement for plate dividing saws
Dispositif de poussoir/butée pour scies à découper des plaques

(30) Priorität: 17.12.2001 DE 10163471
(43) Veröffentlichungstag der Anmeldung: 25.06.2003
(73) Patentinhaber: HOLZMA Plattenaufteiltechnik GmbH, 75365 Calw-Holzbronn (DE)
(72) Erfinder: Hansen, Roland, 75365 Calw (DE); Kalmbach, Kurt, 75365 Alzenberg (DE); Schmidt, Tibor, 72218 Wildberg (DE); Hartmann, Gerhard, 72224 Ebhausen-Rotfelden (DE)
(74) Vertreter: Dreiss, Fuhlendorf, Steimle & Becker

(56) Entgegenhaltungen:
- EP-A- 0 176 006
- EP-A- 1 057 599
- EP-A- 1 138 455
- DE-A- 2 608 340
- DE-A- 3 546 482

## Beschreibung

Die Erfindung betrifft eine Plattenaufteilsäge mit einer Anschlagvorrichtung, mit den Merkmalen des Oberbegriffs des Anspruchs 1.

Eine derartige Plattenaufteilsäge ist zum Beispiel aus der DE-A-35 46 482 bekannt. Sie weist eine einziges, anheb- und absenkbares Anschlagglied auf, das an einer Längsseite des Druckbalkens positioniert ist.

Weiter sind Plattenaufteilsägen bekannt, bei denen den Druckbalken eine Anschlagvorrichtung zugeordnet ist, die zwei anheb- und absenkbare Anschlagglieder aufweist, die jeweils an einer Längsseite des Druckbalkens positioniert sind.

Jedes Anschlagglied ist auf einer sich längs des Druckbalkens an dessen Außenseite erstreckenden Führungsvorrichtung verschiebbar geführt, wobei beide Anschlagglieder durch eine gemeinsame Antriebsvorrichtung in eine vorwählbare Einsatzstellung steuerbar sind, die sich nach dem Abstandsmaß der vom Seitenanschlag abgekehrten Plattenkante des aufzuteilenden Plattenmaterials zum Seitenanschlag richtet.

Ist die Einsatzstelle erreicht, werden die Anschlagglieder mittels jeweils einer Hubvorrichtung in ihre Mitnahmestellung abgesenkt, wonach sie durch die Antriebsvorrichtung zum Anschlagen des Plattenmaterials in Richtung auf den Seitenanschlag bewegt werden.

Üblicherweise wird auf solchen Maschinen aufzuteilendes Plattenmaterial (Rohplatten) zu einem Paket geschichtet verarbeitet. Solche Plattenpakete weisen im Hinblick auf entsprechend große Abmessungen solcher Rohplatten ein erhebliches Gewicht auf, so dass sowohl die Antriebsvorrichtung als auch die Führungsvorrichtungen technisch aufwendig auszulegen sind, was kostenmäßig bei der Fertigung solcher Maschinen entsprechend hoch zu Buche schlägt.

Der Erfindung liegt die Aufgabe zugrunde, eine Plattenaufteilsäge mit einer Anschlagvorrichtung vorzuschlagen, die sich mit erheblich geringerem technischen Aufwand und dementsprechend billiger realisieren lässt.

Diese Aufgabe wird erfindungsgemäß mit einer Plattenaufteilsäge gelöst, die die Merkmale des Anspruchs 1 aufweist.

Die erfindungsgemäße Konstruktion zeichnet sich somit dadurch aus, dass das einzige Anschlagglied in der Trennebene der Maschine an aufzuteilendes Plattenmaterial anlegbar ist.

Weitere bevorzugte Ausführungen der Erfindung sind den anhängigen Ansprüchen 2 bis 8 zu entnehmen.

Bei Plattenaufteilsägen kann hierbei die Anschlagvorrichtung gemäß Anspruch 2 in den Druckbalken integriert sein. Eine zu bevorzugende Konstruktion ist Gegenstand des Anspruches 3, die den wesentlichen Vorteil bietet, auf einen speziellen und entsprechend teueren Antrieb für das Anschlagglied zu dessen Verstellung entlang der Trennebene verzichten zu können, sofern die Anschlagvorrichtung nach Anspruch 4 eine Komponente des unter Tisch fahrenden Sägewagens bildet.

Dabei kann das Anschlagglied in der Dicke entsprechend Anspruch 5 dimensioniert und dessen sich an das Plattenmaterial anlegende Anschlagkante im Querschnitt entsprechend den Ansprüchen 6 oder 7 gestaltet sein.

Weitere Merkmale und Einzelheiten der Erfindung sind der Beschreibung eines in der Zeichnung gezeigten Ausführungsbeispiels zu entnehmen.

Es zeigen in schematischer Darstellung:
- Figur 1: eine Teilstirnansicht einer Plattenaufteilsäge, wobei der Maschinentisch im Längsschnitt und dessen Sägewagen mit seinen in der Trennebene in Schnittstellung gebrachten Kreissägeblättern nebst seiner aktivierten Anschlagvorrichtung in der Andrückposition zum Anschlagen eines Plattenpaketes dargestellt sind,
- Figur 2: eine Darstellung ähnlich Fig. 1, wobei der Sägewagen in einer anfänglichen Schnittposition und dessen Anschlagvorrichtung deaktiviert dargestellt sind.

Die gezeigte Plattenaufteilsäge weist in bekannter Weise einen Maschinentisch 10 auf, der in seinen seitlichen Endbereichen von z. B. umgekehrt U-förmigen, aufrechten, ständerartigen Trägern 12 abgestützt ist.

Mit 14 ist ein im Maschinentisch 10 vorgesehener Sägespalt und als Ganzes mit 16 ein unter Tisch fahrender, programmgesteuerter Sägewagen bezeichnet, der z. B. mit einem Vorritzblatt 18 und einem diesem nacheilenden Kreissägeblatt 20 bestückt ist, die gemeinsam, wie gezeigt, in der Trennebene liegen und zur Durchführung von Aufteilschnitten aus dem Sägespalt 14 herausbewegbar sind.

22 bezeichnet einen vertikal verstellbaren, den Sägespalt 14 überdickenden Druckbalken zum Festlegen von z. B. als Plattenpaket 24 auf den Maschinentisch 10 zum Aufteilen aufgelegten Einzelplatten 26, z. B. Pressspanplatten.

Ein am Träger 12 festgelegter und sich auf dem Maschinentisch 10 senkrecht zum Sägespalt 14 erstreckender Seitenanschlag zum winkelrechten Positionieren des Plattenpaketes 24 ist mit 28 und eine das letztere an den Seitenanschlag 28 andrückende Anschlagvorrichtung mit 30 bezeichnet. Diese ist an den Sägewagen 16 an dessen Stirnseite fest angebaut, die dem den Seitenanschlag 28 tragenden Träger 12 zugekehrt ist. Sie weist ein bspw. schwertartiges, aufrecht angeordnetes Anschlagglied 32 auf, das sich in der durch den Sägespalt 14 definierten Trennebene befindet und das mittels einer vorzugsweise druckluftbetätigten, nicht gezeigten Hubvorrichtung in seine in Fig. 1 gezeigte, den Sägespalt 14 durchsetzende und das Plattenpaket 24 hintergreifende, obere Mitnahmestellung sowie in eine in Fig. 2 gezeigte Freigabestellung steuerbar ist, in der es sich unterhalb der Tischauflagefläche 14a befindet.

Bei Stillstand der Plattenaufteilsäge befindet sich der Sägewagen 16 bspw. in einer sich auf der linken Seite des Maschinentisches 10 befindenden Ausgangsstellung, in der sich Vorritzblatt 18, Kreissägeblatt 20 sowie Anschlagglied 32 in einer Stellung unterhalb der Tischauflagefläche 14a befinden.

Ist ein aufzuteilendes Plattenpaket 24 benachbart zum Seitenanschlag 28 auf den Maschinentisch 10 abgesetzt worden, wird der Sägewagen 16 über eine Steuervorrichtung mit Eilgang in Vorschubrichtung, d. h. in Richtung auf den Träger 12 gefahren, wobei zugleich das Anschlagglied 32 sowie beide Schneidwerkzeuge 18, 20 in ihre obere Arbeitsstellung gesteuert werden (siehe Fig. 1), die dabei in einen unteren Längsschlitz des Druckbalkens 22 eingreifen.

Kurz bevor das Anschlagglied 32 das Plattenpaket 24 erreicht, wird, z. B. durch einen Weg-Messgeber initiiert, die Eilgeschwindigkeit des Sägewagens 16 in einen Schleichgang geändert, wobei das Anschlagglied 32 schließlich auf das Plattenpaket 24 auftrifft und dasselbe an den Seitenanschlag 28 exakt anlegt, auf das anschließend der Druckbalken 22 zu dessen Festlegung abgesenkt wird.

Anschließend wird der Sägewagen 16 zum Außerberührungbringen des Anschlaggliedes 32 mit dem Plattenpaket 24 vorzugsweise geringfügig wieder in die entgegengesetzte Richtung gesteuert, worauf das Anschlagglied 32 in seine Freigabestellung nach unten verlagert wird.

Alternativ hierzu kann letzteres auch unabhängig vom Sägewagen 16 vom Plattenstapel 24 abhebbar ansteuerbar sein.

Im Anschluss daran setzt der Sägewagen 16 seine Bewegung mit Vorschubgeschwindigkeit fort, wobei nacheinander die beiden Schneidwerkzeuge 18, 20 mit dem Plattenstapel 24 in entsprechenden Eingriff kommen und durch das Kreissägeblatt 20 ein Trennschnitt ausgeführt wird. Hierzu durchfährt der Sägewagen 16 schließlich den U-förmigen Träger 12.
Anschließend wird dieser bei abgesenkten Schneidwerkzeugen 18, 20 und mit der an ihn angebauten Anschlagvorrichtung 30 in seine Ausgangsstellung zurück- und der Druckbalken 22 zur Freigabe des Plattenstapels 24 nach oben gesteuert.

Im Unterschied zur vorstehend erläuterten Zuordnung und Arbeitsweise von Anschlagvorrichtung 30 bzw. Anschlagglied 32 und Sägewagen 16 kann die Anschlagvorrichtung 30 im Maschinentisch 10 auch vom Sägewagen 16 unabhängig verfahrbar und, bezogen auf Fig. 1, der linken Seite des Sägewagens 16 zugeordnet sein.

In diesem Falle befindet sich bei Stillstand der Plattenaufteilsäge der Sägewagen 16 in einer sich auf der rechten Seite des Maschinentisches 10 und rechts vom Seitenanschlag 28 befindenden Ausgangsstellung, während sich die Anschlagvorrichtung 30 in einer sich in entsprechendem Abstand links vom Seitenanschlag 28 in ihrer Ausgangsstellung befindet.

Nach Ablegen eines Plattenpaketes 24 auf dem Maschinentisch 10 wird dann zunächst die Anschlagvorrichtung 30 mit ihrem sich in Anschlagstellung hochgesteuerten Anschlagglied 32 in Richtung auf das Plattenpaket 24 zum Anschlagen desselben an dem Seitenanschlag 28 bewegt, wobei nach erfolgtem Ausrichten des Plattenpakets der Druckbalken 22 auf dassselbe abgesenkt, die Anschlagvorrichtung 30 in ihre Ausgangsstellung zurückgesteuert und anschließend der Sägewagen 16 zum Aufteilen gemäß Fig. 1 nach links bewegt wird.

Es ist klar, dass hierbei die Zuordnung von Vorritzblatt 18 und Kreissägeblatt 20 am Sägewagen 16 entsprechend vertauscht sein muss.

## Patentansprüche

1. Plattenaufteilsäge mit einer Anschlagvorrichtung (30), durch die das aufzuteilende Plattenmaterial (26) zur Durchführung eines Trennschnittes an einen sich auf einem Maschinentisch (10) quer zur Trennebene erstreckenden, stationären Seitenanschlag (28) anlegbar ist, wobei die Anschlagvorrichtung (30) nur ein Anschlagglied (32) aufweist, das vor Durchführung eines Sägeschnittes aus seiner Mitnahme- in eine Freigabestellung zurücksteuerbar ist, **dadurch gekennzeichnet, dass** das Anschlagglied in der Trennebene an das aufzuteilende Plattenmaterial (26) anlegbar ist.

2. Plattenaufteilsäge mit einer Anschlagvorrichtung nach Anspruch 1, **dadurch gekennzeichnet, dass** das Anschlagglied (32) innerhalb und längs eines Druckbalkens (22) der Plattenaufteilsäge verfahrbar angeordnet und aus einem sich in der Trennebene befindenden, unteren Längsspalt des Druckbalkens (22) ausfahrbar ist.

3. Plattenaufteilsäge mit einer Anschlagvorrichtung nach Anspruch 1, **dadurch gekennzeichnet, dass** das Anschlagglied (32) innerhalb des Maschinentisches (10) parallel zu dessen Sägespalt (14) verfahrbar und aus dem Sägespalt (14) ausfahrbar angeordnet ist.

4. Plattenaufteilsäge mit einer Anschlagvorrichtung nach Anspruch 3, **dadurch gekennzeichnet, dass** die Anschlagvorrichtung (30) eine Komponente eines unter Tisch fahrenden Sägewagens (16) bildet.

5. Plattenaufteilsäge mit einer Anschlagvorrichtung nach Anspruch 4, **dadurch gekennzeichnet, dass** die Dicke des Anschlaggliedes (32) gleich oder kleiner als die Dicke des wenigstens einen Kreissägeblattes (20) des Sägewagens (16) ist.

6. Plattenaufteilsäge mit einer Anschlagvorrichtung nach einem der vorhergehenden Ansprüche, **dadurch gekennzeichnet, dass** die Anschlagkante des Anschlaggliedes (32) im Querschnitt in Anschlagrichtung giebeldachartig oder konvex gekrümmt ausgebildet ist.

7. Plattenaufteilsäge mit einer Anschlagvorrichtung nach einem der vorhergehenden Ansprüche 1 - 5, **dadurch gekennzeichnet, dass** die Anschlagkante des Anschlaggliedes (32) elastisch nachgiebig ausgebildet bzw. entsprechend beschichtet ist.

8. Plattenaufteilsäge mit einer Anschlagvorrichtung nach einem der vorhergehenden Ansprüche, **gekennzeichnet durch** eine Steuervorrichtung, mit deren Hilfe die Anschlagvorrichtung (30) bzw. der Sägewagen (16) aus ihrer bzw. seiner Ausgangsstellung mit Eilgeschwindigkeit in eine Bereitschaftsstellung steuerbar ist, in der sich das in seine Mitnahmestellung ausfahrende Anschlagglied (32) in geringem Abstand zum anzuschlagenden Plattenmaterial (26) befindet, wonach die Anschlagvorrichtung (30) bzw. der Sägewagen (16) im Schleichgang zum Anschlagen des Plattenmaterials (26) auf dasselbe zubewegbar ist.

## Revendications

1. Scie de division de panneaux ayant un dispositif de butée (30) au moyen duquel le matériau en panneau (26) à diviser peut être installé contre une butée latérale stationnaire (28) s'étendant transversalement au plan de séparation sur une table de machine-outil (10) aux fins de la réalisation d'une coupe de séparation, où le dispositif de butée (30) présente seulement un composant de butée (32), qui peut être commandé en arrière à partir de sa position de verrouillage dans une position de libération avant la réalisation d'une coupe de sciage, **caractérisée en ce que** le composant de butée (32) peut être installé contre le matériau en panneau (26) à diviser dans le plan de séparation.

2. Scie de division de panneaux ayant un dispositif de butée selon la revendication 1, **caractérisée en ce que** le composant de butée (32) est agencé de façon mobile à l'intérieur et le long d'une poutre comprimée (22) de la scie de division de panneaux et peut être déplacé hors d'une fente longitudinale inférieure de la poutre comprimée (22) se trouvant dans le plan de séparation.

3. Scie de division de panneaux ayant un dispositif de butée selon la revendication 1, **caractérisée en ce que** le composant de butée (32) est agencé de façon mobile à l'intérieur de la table de machine-outil (10) parallèlement à sa fente de sciage (14) et de façon à pouvoir être déplacé hors de la fente de sciage (14).

4. Scie de division de panneaux ayant un dispositif de butée selon la revendication 3, **caractérisée en ce que** le dispositif de butée (30) forme un élément d'un chariot de sciage (16) circulant sous la table.

5. Scie de division de panneaux ayant un dispositif de butée selon la revendication 4, **caractérisée en ce que** l'épaisseur du composant de butée (32) est égale ou inférieure à l'épaisseur de la lame de scie circulaire (20), au moins au nombre d'une, du chariot de sciage (16).

6. Scie de division de panneaux ayant un dispositif de butée selon l'une quelconque des revendications précédentes, **caractérisée en ce que** l'arête de butée du composant de butée (32) est réalisée en forme de comble à pignon ou dans une forme courbée convexe.

7. Scie de division de panneaux ayant un dispositif de butée selon l'une quelconque des revendications 1 à 5, **caractérisée en ce que** l'arête de butée du composant de butée (32) est réalisée de façon souple élastique ou recouverte en conséquence.

8. Scie de division de panneaux ayant un dispositif de butée selon l'une quelconque des revendications précédentes, **caractérisée par** un dispositif de commande à l'aide duquel le dispositif de butée (30) ou le chariot de sciage (16) peut être dirigé à grande vitesse à partir de sa position de départ dans une position d'attente, dans laquelle le composant de butée (32) se déplaçant dans sa position de verrouillage se trouve à une faible distance du matériau en panneau (26) contre lequel il doit abouter, après quoi le dispositif de butée (30) ou le chariot de sciage (16) peut être amené en avance lente pour réaliser l'aboutement du matériau en panneau (26) contre celui-ci.

## Claims

1. Plate dividing saw with a stop device (30) by means of which, for carrying out a dividing cut, the plate material (26) to be divided is locatable on a stationary side stop (28) extending transversely to the dividing plane on a machine table (10), whereby the stop device (30) has only one stop member (32), which, before carrying out a saw cut, is movable back from its pushing position into a release position, **characterised in that** the stop member is locatable in the dividing plane on the plate material (26) to be divided.

2. Plate dividing saw with a stop device according to claim 1, **characterised in that** the stop member (32) is movably arranged within and along a pressure beam (22) of the plate dividing saw and can be moved out of a lower longitudinal gap of the pressure beam (22), said gap being located in the dividing plane.

3. Plate dividing saw with a stop device according to claim 1, **characterised in that** the stop member (32) is arranged movable within the machine table (10) parallel to its sawing gap (14) and is movable out of the sawing gap (14).

4. Plate dividing saw with a stop device according to claim 3, **characterised in that** the stop device (30) comprises a component of a sawing carriage (16) travelling under the table.

5. Plate dividing saw with a stop device according to claim 4, **characterised in that** the thickness of the stop member (32) is the same as or less than the thickness of the at least one circular saw blade (20) of the sawing carriage (16).

6. Plate dividing saw with a stop device according to one of the preceding claims, **characterised in that** the stop edge of the stop member (32) is designed gable roof-shaped or convexly curved in cross-section in the stop direction.

7. Plate dividing saw with a stop device according to one of the preceding claims 1 to 5, **characterised in that** the stop edge of the stop member (32) is designed to be elastically flexible or is coated accordingly.

8. Plate dividing saw with a stop device according to one of the preceding claims, **characterised by** a control device with the aid of which the stop device (30) or the saw carriage (16) is drivable out of its starting position at a rapid speed into a ready position in which the stop member (32) moving out into its pushing position is at a small separation from the plate material (26) to be pushed against, whereupon the stop device (30) or the saw carriage (16) is movable at crawling speed towards the plate material (26) to stop against it.
